# EUROPÄISCHE PATENTSCHRIFT

(11) **EP 1 216 098 B1**
(45) Veröffentlichungstag und Bekanntmachung des Hinweises auf die Patenterteilung: **23.07.2003**
(21) Anmeldenummer: 00966090.3
(22) Anmeldetag: 29.09.2000
(51) Int. Cl.: B01L 3/00, B01L 7/00

(54) **VORRICHTUNG ZUR DURCHFÜHRUNG CHEMISCHER ODER BIOLOGISCHER REAKTIONEN**
DEVICE FOR CARRYING OUT CHEMICAL OR BIOLOGICAL REACTIONS
DISPOSITIF POUR REALISER DES REACTIONS CHIMIQUES OU BIOLOGIQUES

(30) Priorität: 01.10.1999 DE 29917313 U
(43) Veröffentlichungstag der Anmeldung: 26.06.2002
(73) Patentinhaber: MWG-Biotech AG, 85560 Ebersberg (DE)
(72) Erfinder: HEIMBERG, Wolfgang, 85560 Ebersberg (DE); SCHÜRF, Markus, 83313 Siegsdorf (DE); HERRMANN, Thomas, 85521 Ottobrunn (DE); KNÜLLE, Matthias, 85567 Grafing (DE); WAGNER, Tilmann, 85567 Grafing (DE)
(74) Vertreter: Ganahl, Bernhard
(86) Internationale Anmeldenummer: EP0009569
(87) Internationale Veröffentlichungsnummer: WO01024930

(56) Entgegenhaltungen:
- EP-A- 0 488 769
- WO-A-98/20975
- US-A- 4 950 608
- US-A- 5 716 842

## Beschreibung

Die vorliegende Erfindung betrifft eine Vorrichtung zur Durchführung chemischer oder biologischer Reaktionen, mit
einem Reaktionsgefäßaufnahmekörper zum Aufnahmen von Reaktionsgefäßen, wobei der Reaktionsgefäßaufnahmekörper mehrere in einem regelmäßigen Raster angeordnete Ausnehmungen zur Aufnahme von Reaktionsgefäßen aufweist, einer Heizeinrichtung zum Erhitzen des Reaktionsgefäßaufnahmekörpers, und einer Kühleinrichtung zum Kühlen des Reaktionsgefäßaufnahmekörpers.

Diese Vorrichtungen werden als Thermocycler bzw. Thermocyclervorrichtungen bezeichnet und dienen zum Erzeugen von bestimmten Temperaturzyklen, d.h., dass in den Reaktionsgefäßen vorbestimmte Temperaturen eingestellt und vorbestimmte Zeitintervalle gehalten werden.

Eine derartige Vorrichtung ist aus der US 5,525,300 bekannt. Diese Vorrichtung weist vier Reaktionsgefäßaufnahmekörper auf, die jeweils mit in einem regelmäßigen Raster angeordneten Ausnehmungen ausgebildet sind. Das Raster der Ausnehmungen entspricht einem von standardisierten Mikrotiterplatten bekannten Raster von Reaktionsgefäßen, so dass Mikrotiterplatten mit ihren Reaktionsgefäßen in die Ausnehmungen eingesetzt werden können.

Die Heiz- und Kühleinrichtungen eines der Reaktionsgefäßaufnahmekörper sind derart ausgebildet, dass eine sich über den Reaktionsgefäßaufnahmekörper erstreckender Temperaturgradient erzeugt werden kann. Dies bedeutet, dass während eines Temperaturzyklusses in den einzelnen Reaktionsgefäßen unterschiedliche Temperaturen erzielt werden können. Hierdurch ist es möglich, bestimmte Experimente gleichzeitig mit unterschiedlichen Temperaturen auszuführen.

Dieser Temperaturgradient wird zum Ermitteln der optimalen Denaturierungstemperatur, der optimalen Annealingtemperatur und der optimalen Elongationstemperatur einer PCR-Reaktion verwendet. Hierzu wird in den einzelnen Reaktionsgefäßen das gleiche Reaktionsgemisch eingebracht und dann die zum Durchführen der PCR-Reaktion notwendigen Temperaturzyklen ausgeführt. Ein solcher Temperaturzyklus umfaßt das Erhitzen der Reaktionsgemische auf die Denaturierungstemperatur, die üblicherweise im Bereich von 90°-95°C liegt, das Abkühlen auf die Annealingtemperatur, die üblicherweise im Bereich von 40°-60°C liegt, und das Erhitzen auf die Elongationstemperatur, die üblicherweise im Bereich von 70°-75°C liegt. Ein solcher Zyklus wird mehrere Male wiederholt, wodurch eine vorbestimmte DNA-Sequenz amplifiziert wird.

Da ein Temperaturgradient eingestellt werden kann, werden in den einzelnen Reaktionsgefäßen unterschiedliche aber vorbestimmte Temperaturen eingestellt. Nach Abarbeitung der Zyklen kann anhand der Reaktionsprodukte der einzelnen Reaktionsgefäße festgestellt werden, bei welchen Temperaturen die PCR-Reaktion das für den Anwender optimale Ergebnis liefert. Das Ergebnis kann hierbei z.B. hinsichtlich der Produktmenge als auch der Produktqualität optimiert werden.

Die Annealingtemperatur, bei der die Primer angelagert werden, hat einen starken Einfluß auf das Ergebnis. Aber auch die Elongationstemperatur kann sich vor- bzw. nachteilhaft auf das Ergebnis auswirken. Bei einer höheren Elongationstemperatur wird die Anlagerung der Basen beschleunigt, wobei die Wahrscheinlichkeit von Fehlern mit höherer Temperatur steigt. Zudem ist bei einer höheren Elongationstemperatur die Lebensdauer der Polymerase kürzer.

Eine Thermocyclervorrichtung, bei der ein Temperaturgradient eingestellt werden kann, stellt eine erhebliche Erleichterung bei der Ermittlung der gewünschten Temperaturen dar, da ein Reaktionsgemisch in einer einzigen Thermocyclervorrichtung gleichzeitig Zyklen mit unterschiedlichen Temperaturen unterzogen werden kann.

Ein weiterer wesentlicher Parameter für den Erfolg einer PCR-Reaktion ist die Verweildauer bei den einzelnen Temperaturen für die Denaturierung, das Annealing und der Elongation und die Änderungsrate der Temperatur. Diese Parameter können bei der bekannten Vorrichtung nicht in einer Versuchsreihe an einem einzigen Reaktionsgefäßhalter variiert werden. Will man unterschiedliche Verweildauern und Änderungsraten testen, kann man dies in mehreren Versuchsreihen entweder in einer Thermocyclervorrichtung nacheinander oder in mehreren Thermocyclervorrichtungen gleichzeitig ausführen.

Hierzu gibt es sogenannte Multiblock-Thermocyclervorrichtungen mit mehreren Reaktionsgefäßaufnahmekörpern, die jeweils mit separaten Kühl-, Heiz- und Steuereinrichtungen versehen sind (siehe US 5,525,300). Das zu testende Reaktionsgemisch muß auf mehrere Mikrotiterplatten verteilt werden, um dann unabhängig voneinander getestet zu werden.

Für die Ermittlung der optimalen Verweildauern und Temperaturänderungsraten benötigt man entweder mehrere Thermocyclervorrichtungen oder eine Multiblock-Thermocyclervorrichtung, oder man muß nacheinander in mehreren Versuchsreihen testen. Die Anschaffung mehrerer Thermocyclervorrichtungen oder einer Multiblock-Thermocyclervorrichtung ist teuer und das Durchführen mehrerer aufeinanderfolgender Versuchsreihen dauert lange. Zudem ist die Handhabung aufwendig, wenn nur ein Teil der Reaktionsgefäße mehrerer Mikrotiterplatten gefüllt wird und diese jeweils in einer eigenen Versuchsreihe getestet bzw. optimiert werden. Dies ist insbesondere bei automatisch arbeitenden Vorrichtungen nachteilig, in welchen die Reaktionsgemische weiteren Arbeitsvorgängen unterzogen werden, da dann mehrere Mikrotiterplatten separat gehandhabt werden müssen. Zudem ist es äußerst unpraktisch, wenn nur ein Teil der Reaktionsgefäße der Mikrotiterplatten gefüllt sind, denn die Geräte zur Weiterverarbeitung, wie z.B. Probenkämme zum Übertragen der Reaktionsprodukte auf eine Elektrophoresevorrichtung, sind oftmals auf das Raster der Mikrotiterplatten ausgelegt, weshalb eine Weiterverarbeitung entsprechend beschränkt ist, wenn nur ein Teil der Reaktionsgefäße der Mikrotiterplatte benutzt werden.

Aus der US 5,819,842 geht eine Vorrichtung zum individuellen, kontrollierten Beheizen mehrerer Proben hervor. Diese Vorrichtung weist mehrere flächig ausgebildete Heizelemente auf, die rasterartig an einer Arbeitsoberfläche angeordnet sind. Unterhalb der Heizelemente ist eine Kühleinrichtung ausgebildet, die sich über alle Heizelemente erstreckt. Im Betrieb wird eine besonders ausgestaltete Probenplatte auf die Arbeitsoberfläche aufgesetzt. Diese Probenplatte weist eine Gitterplatte auf, die an der Unterseite mit einer Folie bespannt ist. In den Ausnehmungen der Gitterplatte werden die Proben eingebracht. Die Proben liegen bei dieser Vorrichtung lediglich durch die Folie getrennt auf den einzelnen Heizelementen auf. Hierdurch wird ein unmittelbarer Wärmeübergang erzielt. Jedoch ist bei dieser Vorrichtung nachteilig, dass keine handelsübliche Mikrotiterplatte verwendet werden kann.

Mit der zunehmenden Automatisierung in der Biotechnologie werden Thermocycler zunehmend in automatisch arbeitenden Fertigungslinien und Robotern als einer von mehreren Arbeitsplätzen eingesetzt. Hierbei ist es üblich, dass die Proben in Mikrotiterplatten gefüllt von einem Arbeitsplatz zum nächsten weitergereicht werden. Würde in einem solchen automatisch arbeitenden Fertigungsprozess die Vorrichtung gemäß der US 5,819,842 eingesetzt werden, so müssten die Proben vor der Temperierung aus einer Mikrotiterplatte in die besonders ausgebildet Probenplatte und nach der Temperierung aus der Probenplatte in eine Mikrotiterplatte pipettiert werden. Hierbei besteht die Gefahr einer Kontamination der Proben. Die Verwendung dieser besonders ausgebildeten Probenplatte muss deshalb als äußerst nachteilig angesehen werden.

Die WO 98/20975 beschreibt einen Thermocycler, der in vier Segmente unterteilt ist, die separat voneinander ansteuerbar sind. Werden die einzelnen Felder unterschiedlich angesteuert, so stellen sich Temperaturgradienten über weite Bereiche des Thermocyclers ein.

Die US 5,716,842 betrifft eine miniaturisierte Thermocyclervorrichtung mit einer meanderförmig verlaufend ausgebildeten Reaktionskammer. Einzelne Abschnitte der Reaktionskammer werden hierbei auf unterschiedliche Temperaturen eingestellt, so dass beim Durchströmen der Reaktionsflüssigkeit durch die Reaktionskammer die Reaktionsflüssigkeit in Abhängigkeit vom Ort unterschiedlichen Temperaturen ausgesetzt ist und ein vorbestimmtes Temperaturprofil abfährt. Dieses Temperaturprofil wird derart eingestellt, dass die Reaktionsflüssigkeit eine PCR-Reaktion ausführt.

Die US 4,950,608 zeigt eine Thermocyclervorrichtung, die einen Temperierblock 12 aufweist, in dem Heat-Pipes integriert sind, um eine möglichst gleichmäßige Temperaturverteilung - hier in vertikaler Richtung - zu gewährleisten. Diese Heat-Pipes entsprechen den in der vorliegenden Patentanmeldung auf Seite beschriebenen Heat-Pipes, die als Temperaturausgleichselement dienen. An der Unterseite dieses Temperierblockes sind Heizelemente und eine Kühlkammer vorgesehen, mit welchem der Temperierblock entsprechend erwärmt oder gekühlt werden kann.

Die EP 0 488 769 A2 zeigt eine Thermocyclervorrichtung, bei welcher der temperierbare Bereich in einen zentralen Bereich und in Randbereiche unterteilt ist, wobei die Randbereiche unabhängig vom zentralen Bereich ansteuerbar sind. Die Randbereiche werden in der Regel mit größerer Heizleistung als der zentrale Bereich angesteuert, um damit den größeren Wärmeabfluss im Bereich der Randbereiche auszugleichen. Dies dient zur gleichmäßigen Temperatureinstellung über den gesamten temperierbaren Bereich.

Der Erfindung liegt die Aufgabe zugrunde, die eingangs genannte Vorrichtung derart weiterzubilden, dass die oben beschriebenen Nachteile vermieden werden und die Parameter des PCR-Verfahrens sehr flexibel optimiert werden können.

Die Erfindung weist zur Lösung dieser Aufgabe die im Anspruch 1 angegebenen Merkmale auf. Vorteilhafte Ausgestaltungen hiervon sind in den weiteren Ansprüchen angegeben.

Die Erfindung zeichnet sich dadurch aus, dass der Reaktionsgefäßaufnahmekörper in mehrere Segmente unterteilt ist, und die einzelnen Segmente thermisch entkoppelt sind und jedem Segment eine Heizeinrichtung zugeordnet ist, die unabhängig voneinander ansteuerbar sind.

Hierdurch können die einzelnen Segmente der Vorrichtung voneinander unabhängig auf unterschiedliche Temperaturen eingestellt werden. Dies ermöglicht, dass in den Segmenten nicht nur unterschiedliche Temperarturniveaus eingestellt werden können, sondern diese auch unterschiedlich lange gehalten bzw. mit unterschiedlichen Änderungsraten verändert werden können. Die erfindungsgemäße Vorrichtung erlaubt somit eine Optimierung aller für ein PCR-Verfahren kritischen physikalischen Parameter, wobei der Optimierungsvorgang an einem einzigen Reaktionsgefäßaufnahmekörper durchgeführt werden kann, in dem eine Mikrotiterplatte eingesetzt werden kann.

Mit der erfindungsgemäßen Vorrichtung ist es deshalb möglich, auch die Verweildauern und die Temperaturänderungsraten zu optimieren, ohne dass hierzu das Reaktionsgemisch auf unterschiedliche Mikrotiterplatten verteilt werden muß.

Die erfindungsgemäße Thermocyclervorrichtung ist insbesondere zum Optimieren des Multiplex-PCR-Verfahrens geeignet, bei welchem mehrere unterschiedliche Primer eingesetzt werden.

Die vorstehende Aufgabe, die Merkmale und Vorteile nach der vorliegenden Erfindung können unter Berücksichtigung der folgenden, detaillierten Beschreibung der bevorzugten Ausführungsformen der vorliegenden Erfindung und unter Bezugnahme auf die zugehörigen Zeichnungen besser verstanden werden.

Die Erfindung wird im folgenden anhand der Zeichnungen näher erläutert. Diese zeigen in:
- Fig.1: einen Schnitt durch eine erfindungsgemäße Vorrichtung zum Durchführen chemischer oder biologischer Reaktionen nach einem ersten Ausführungsbeispiel,
- Fig. 2: einen Schnitt durch einen Bereich einer erfindungsgemäßen Vorrichtung zum Durchführen chemischer oder biologischer Reaktionen nach einem zweiten Ausführungsbeispiel,
- Fig. 3: schematisch die Vorrichtung aus Fig. 2 in der Draufsicht,
- Fig. 4: schematisch eine Vorrichtung nach einem dritten Ausführungsbeispiel in der Draufsicht,
- Fig. 5: einen Bereich der Vorrichtung aus Fig. 4 in einer Schnittdarstellung entlang der Linie A-A,
- Fig. 6 bis: 9 schematisch jeweils eine Draufsicht auf Reaktionsgefäßaufnahmekörper mit unterschiedlicher Segmentierung,
- Fig. 10: einen Spannrahmen in der Draufsicht,
- Fig. 11: eine erfindungsgemäße Vorrichtung, bei welcher Segmente eines Reaktionsgefäßaufnahmekörpers mit dem Spannrahmen nach Fig. 10 fixiert sind, und
- Fig. 12: eine weitere Ausführungsform einer erfindungsgemäßen Vorrichtung im Schnitt, bei welcher Segmente eines Reaktionsgefäßaufnahmekörpers mit dem Spannrahmen nach Fig. 10 fixiert sind.

In Fig. 1 ist ein erstes Ausführungsbeispiel der erfindungsgemäßen Vorrichtung 1 zur Durchführung chemischer und/oder biologischer Reaktionen schematisch im Schnitt dargestellt.

Die Vorrichtung weist ein Gehäuse 2 mit einer Bodenwandung 3 und Seitenwandungen 4 auf. Ein Stück oberhalb der Bodenwandung 3 ist parallel zur Bodenwandung 3 eine Zwischenwandung 5 angeordnet, auf welcher mehrere Sockel 5a ausgebildet sind. Bei dem in Fig. 1 gezeigten Ausführungsbeispiel sind insgesamt sechs Sockel 5a vorgesehen, die in zwei Reihen á drei Sockel 5a angeordnet sind.

Auf den Sockeln 5a ist jeweils ein Wärmetauscher 6, ein Peltierelement 7 und ein Segment 8 eines Reaktionsgefäßaufnahmekörpers 9 angeordnet. Der Wärmetauscher 6 ist Bestandteil einer Kühleinrichtung und das Peltierelement 7 ist Bestandteil einer kombinierten Heiz- und Kühleinrichtung. Die auf den Sockeln 5a angeordneten Elemente (Wärmetauscher, Peltierelement, Segment) sind mit einem gut wärmeleitenden Klebeharz verklebt, wodurch zwischen diesen Elementen ein guter Wärmeübergang realisiert wird, und die Elemente zudem fest zu einem Segmentteil 10 verbunden sind. Die Vorrichtung weist insgesamt sechs derartige Segmentteile 10 auf. Anstelle von Klebeharz kann auch eine Wärmeleitfolie oder eine Wärmeleitpaste vorgesehen werden.

Die Segmente 8 des Reaktionsgefäßaufnahmekörpers 9 weisen jeweils eine Basisplatte 11 mit einstückig daran ausgebildeten rohrförmigen, dünnwandigen Reaktionsgefäßhaltern 12 auf. Bei dem in Fig. 1 dargestellten Ausführungsbeispiel sind jeweils 4 x 4 Reaktionsgefäßhalter 12 auf einer Basisplatte 11 angeordnet. Der Abstand d zwischen benachbarten Segmenten 8 ist derart bemessen, dass die Reaktionsgefäßhalter 12 aller Segmente 8 in einem regelmäßigen Raster mit konstantem Rasterabstand D angeordnet sind. Der Rasterabstand D ist so gewählt, dass eine standardisierte Mikrotiterplatte mit ihren Reaktionsgefäßen in die Reaktionsgefäßhalter 12 eingesetzt werden kann.

Durch Vorsehen des Abstandes d zwischen benachbarten Segmenten wird ein Luftspalt gebildet, der die Segmente 8 bzw. die Segmentteile 10 thermisch entkoppelt.

Die Reaktionsgefäßhalter 12 der in Fig. 1 gezeigten Vorrichtung bilden ein Raster mit insgesamt 96 Reaktionsgefäßhaltern die in acht Reihen á zwölf Reaktionsgefäßhalter 12 angeordnet sind.

Die Peltierelemente 7 sind jeweils an eine erste Steuereinrichtung 13 elektrisch angeschlossen. Die Wärmetauscher 6 sind jeweils über einen separaten Kühlkreislauf 14 mit einer zweite Steuereinrichtung 15 verbunden. Als Kühlmedium wird bspw. Wasser verwendet, das in der Kühltemperatur-Steuereinrichtung gekühlt wird, bevor es zu einem der Wärmetauscher 6 befördert wird.

Die erste Steuereinrichtung 13 und die zweite Steuereinrichtung 15 sind an eine zentrale Steuereinrichtung 16 angeschlossen, die die in der Vorrichtung auszuführenden Temperaturzyklen steuert. In jedem Kühlkreislauf 14 ist ein Schaltventil 19 eingebracht, das von der zentralen Steuereinheit 16 zum Öffnen oder Schließen des jeweiligen Kühlkreislaufes 14 gesteuert wird.

Am Gehäuse 2 ist schwenkbar ein Deckel 17 befestigt, in dem weitere Heizelemente 18 in Form von Peltierelementen, Heizfolien oder Halbleiterheizelementen angeordnet sein können. Die Heizelemente 18 bilden Deckelheizelemente, die jeweils einem Segment 8 zugeordnet und einzeln mit der ersten Steuereinrichtung 13 verbunden sind, so dass jedes Heizelement 18 individuell angesteuert werden kann.

Nachfolgend wird die Funktionsweise der erfindungsgemäßen Vorrichtung näher erläutert.

Es gibt drei Betriebsmodi.

Im ersten Betriebsmodus werden alle Segmente auf die gleiche Temperatur eingestellt, d.h., dass auf allen Segmenten die gleichen Temperaturzyklen abgefahren werden. Dieser Betriebsmodus entspricht dem Betrieb einer herkömmlichen Thermocyclervorrichtung.

Im zweiten Betriebsmodus werden die Segmente mit unterschiedlichen Temperaturen angesteuert, wobei die Temperaturen so gesteuert werden, dass die Temperaturdifferenz ΔT benachbarter Segmente 8 kleiner als ein vorbestimmter Wert K ist, der bspw. 5°-15°C beträgt. Der für K zu wählende Wert hängt von der Güte der thermischen Entkopplung ab. Für K kann ein umso höherer Wert gewählt werden, je besser die thermische Entkopplung ist.

Die vom Anwender eingegebenen Temperaturzyklen können von der zentralen Steuereinrichtung 16 automatisch auf die Segmente 8 verteilt werden, so dass die Temperaturdifferenzen zwischen benachbarten Segmenten so klein wie möglich gehalten werden.

Dieser zweite Betriebsmodus kann mit einer Funktion versehen sein, mit der der Anwender lediglich einen einzigen Temperaturzyklus bzw. PCR-Zyklus eingibt, und die zentrale Steuereinrichtung 16 dann diesen Zyklus automatisch variiert. Die zu variierenden Parameter, wie Temperatur, Verweildauer oder Temperaturänderungsrate, können vom Anwender einzeln oder in Kombination gewählt werden. Die Variation der Parameter erfolgt entweder nach einer linearen oder sigmoiden Verteilung.

Im dritten Betriebsmodus werden nur ein Teil der Segmente angesteuert. Die Segmente 8 besitzen in der Draufsicht (Fig. 3, Fig. 4, Fig. 6 bis 9) Seitenkanten 20. Bei diesem Betriebsmodus werden die zu einem angesteuerten Segment 8 an dessen Seitenkanten benachbarten Segmente 8 nicht angesteuert. Bilden die Segmente 8 selbst ein regelmäßiges Raster (Fig. 3, Fig. 4, Fig. 6, Fig. 7 und Fig. 8), so sind die angesteuerten Segmente wie in einem Schachbrettmuster verteilt. Bei dem in Fig. 1 bis 4 gezeigten Ausführungsbeispielen können drei der sechs Segmente 8 angesteuert werden, nämlich die zwei äußeren Segmente einer Reihe und das mittlere Segment der anderen Reihe.

Bei diesem Betriebsmodus werden die angesteuerten Segmente nicht durch die anderen Segmente beeinflußt, wodurch deren Temperatur vollkommen unabhängig von den weiteren angesteuerten Segmenten eingestellt werden können. Hierdurch ist es möglich, unterschiedlichste Temperaturzyklen auf den einzelnen Segmenten abzufahren, wobei eines der Segmente bspw. auf die Denaturierungstemperatur aufgeheizt und ein anderes auf der Annealingtemperatur gehalten wird. So ist es möglich, die Verweildauern, d.h., die Zeitintervalle während der die Denaturierungstemperatur, Annealingtemperatur und Elongationstemperatur gehalten wird, als auch die Temperaturänderungsraten nach belieben einzustellen und gleichzeitig an den einzelnen Segmenten abzufahren. Hierdurch ist es möglich, nicht nur die Temperaturen, sondern auch die Verweildauern und die Temperaturänderungsraten zu optimieren.

Bei diesem Betriebsmodus kann es zweckmäßig sein, die nicht angesteuerten Segmente 8 etwas zu erhitzen, so dass deren Temperatur etwa im Bereich der niedrigsten Temperatur der hierzu benachbarten angesteuerten Segmente liegt. Hierdurch wird vermieden, dass die nicht angesteuerten Segmente eine Wärmesenke für die angesteuerten Segment bilden und deren Temperaturprofil nachteilig beeinflussen.

Ein zweites Ausführungsbeispiel der erfindungsgemäßen Vorrichtung ist in Fig. 2 und 3 gezeigt. Der grundsätzliche Aufbau entspricht dem aus Fig. 1 weshalb gleiche Teile mit gleichen Bezugszeichen versehen sind.

Das zweite Ausführungsbeispiel unterscheidet sich vom ersten Ausführungsbeispiel dadurch, dass die zu den Seitenwandungen 4 des Gehäuses 2 benachbarten Seitenkanten 20 der Segmente 8 in eine an der Innenfläche der Seitenwandungen 4 umlaufenden Nut 21 eingreifen und darin bspw. durch Kleben fixiert sind. Hierdurch sind die einzelnen Segmentteile 10 räumlich fixiert, wodurch sichergestellt ist, dass trotz der Ausbildung der Spalte zwischen den Segmentteilen 10 alle Reaktionsgefäßhalter 12 im Raster der Reaktionsgefäße einer Mikrotiterplatte angeordnet sind. Die Seitenwandungen 4 des Gehäuses 2 sind aus einem nichtwärmeleitenden Material ausgebildet. Dieses Ausführungsbeispiel kann auch dahingehend abgewandelt werden, dass die Nut 21 in einem vom Gehäuse 2 separat ausgebildeten Rahmen eingebracht ist. Der Rahmen und die darin eingesteckten Segmente bilden bei der Fertigung ein separat handhabbares Teil, das auf die Heiz- und Kühleinrichtungen aufgeklebt wird.

Ein drittes Ausführungsbeispiel ist schematisch in Fig. 4 und 5 dargestellt. Bei diesem Ausführungsbeispiel sind in den Bereichen zwischen den Segmentteilen 10 und zwischen den Segmentteilen 10 und den Seitenwandungen 4 des Gehäuses 2 Streben 22 aus einem nicht wärmeleitenden Material etwas unterhalb der Basisplatten 11 der Segmente 8 angeordnet. An den Seitenkanten 20 der Segmente 8 bzw. der Basisplatten 11 sind nach unten abgewinkelte Hakenelemente 23 ausgebildet. Diese Hakenelemente 23 greifen in korrespondierende Ausnehmungen der Streben 22 ein (Fig. 5), wodurch die Segmente 8 in ihrer Lage fixiert sind. Die Hakenelemente 23 benachbarter Segmente 8 sind zueinander versetzt angeordnet. Die Streben 22 bilden somit ein Gitter, in dessen Öffnungen jeweils ein Segment 8 eingesetzt werden kann.

Diese Art der Lagefixierung ist sehr vorteilhaft, da die Grenzflächen zwischen den Segmenten 8 und den Streben 22 sehr klein sind, wodurch die Wärmeübertragung über die Streben 22 entsprechend gering ist. Zudem kann diese Anordnung auch bei den beengten Raumverhältnissen zwischen benachbarten Segmentteilen einfach realisiert werden.

In den Fig. 6 bis 9 sind schematisch in der Draufsicht Reaktionsgefäßaufnahmekörper 9 gezeigt, die weitere Abwandlungen der erfindungsgemäßen Vorrichtung darstellen. Bei diesen Reaktionsgefäßaufnahmekörpern 9 sind die einzelnen Segmente 8 mittels Stegen 24 aus einem wärmeisolierenden Material zu einer Einheit verbunden. Die Streben 22 sind zwischen den Seitenkanten 20 der Basisplatten 11 angeordnet und an diesen bspw. durch Kleben fixiert.

Die Segmentierung des Reaktionsgefäßaufnahmekörpers aus Fig. 6 entspricht derjenigen des ersten und zweiten Ausführungsbeispiels (Fig. 1-3), wobei auf jedem Segment 8 4 x 4 Reaktionsgefäßhalter angeordnet sind.

Der in Fig. 7 gezeigte Reaktionsgefäßaufnahmekörper 9 ist aus 24 Segmenten 8 mit jeweils 4 x 4 Reaktionsgefäßhalter 12 zusammengesetzt, wobei die Segmente 8 wiederum mittels thermisch isolierender Stege 24 verbunden sind.

Bei dem in Fig. 8 gezeigten Reaktionsgefäßaufnahmekörper 9 weist jedes Segment 8 lediglich einen einzigen Reaktionsgefäßhalter 12 auf.

Bei den relativ fein untergliederten Reaktionsgefäßaufnahmekörpern 9 ist es zweckmäßig in die Thermocyclervorrichtung Temperatursensoren zu integrieren, die die Temperaturen der einzelnen Segmente abtasten, so dass nach dem von den Temperatursensoren ermittelten Temperaturwerten die Temperatur der Segmente 8 in einer geschlossenen Regelschleife geregelt wird.

Als Temperatursensoren können bspw. Infrarotsensoren verwendet werden, die z.B. im Deckel angeordnet sind. Mit dieser Sensoranordnung ist es möglich, die Temperatur des Reaktionsgemisches direkt abzutasten.

Fig. 9 zeigt einen Reaktionsgefäßaufnahmekörper 9 mit sechs in der Draufsicht rechteckigen Segmenten 8 und ein in der Form eines Doppelkreuzes aus drei sich kreuzenden Reihen von Reaktionsgefäßhaltern 12 ausgebildetes Segment 8a. Die sechs rechteckigen Segmente 8 sind jeweils eine Reihe bzw. Spalte von Reaktionsgefäßhaltern vom nächsten rechteckigen Segment beabstandet. Diese Segmentierung ist besonders vorteilhaft für den oben erläuterten dritten Betriebsmodus, da sich die rechteckförmigen Segmente 8 nicht berühren und deshalb gleichzeitig beliebig angesteuert werden können, wobei lediglich das Segment 8a in Form eines Doppelkreuzes nicht angesteuert wird.

Die Segmente 8 des Reaktionsgafäßaufnahmekörpers 9 sind aus einem gut wärmeleitenden Metall, wie z.B. Aluminium, ausgebildet. Die oben als nichtwärmeleitenden Materialien bzw. als wärmeisolierend bezeichneten Materialien sind entweder Kunststoffe oder Keramiken.

Ein weiteres Ausführungsbeispiel der erfindungsgemäßen Vorrichtung ist in Fig. 11 gezeigt. Bei diesem Ausführungsbeispiel sind die einzelnen Segmente 8b des Reaktionsgefäßaufnahmekörpers 9 mittels eines Spannrahmens 25 (Fig. 10) fixiert.

Der Spannrahmen 25 ist gitterförmig aus Längsstreben 26 und Querstreben 27 ausgebildet, wobei die Streben 26, 27 Öffnungen aufspannen. Durch diese Öffnungen erstrecken sich die Reaktionsgefäßhalter 12 der Segmente 8b. Beim vorliegenden Ausführungsbeispiel liegen die Streben 26, 27 etwa formschlüssig an den Reaktionsgefäßhaltem 12 an und auf der an den Reaktionsgefäßhaltern vorstehenden Basisplatte 11 auf. Der Spannrahmen 25 ist mit Bohrungen 28 versehen, die von Schraubbolzen 29 zum Fixieren des Spannrahmens auf einer Thermocyclervorrichtung 1 durchgriffen werden.

Unterhalb der Segmente 8b ist jeweils ein separat ansteuerbares Peltierelement 7 und ein sich über den Bereich aller Segmente 8b erstreckender Kühlkörper 30 angeordnet. Zwischen dem Kühlkörper 30 und dem Peltierelement 7 und zwischen dem Peltierelement 7 und dem jeweiligen Segment 8b ist jeweils eine Wärmeleitfolie 31 angeordnet. Der Kühlkörper 30 ist mit Bohrungen versehen, durch die sich die Schraubbolzen 29 erstrecken, die an der vom Reaktionsgefäßaufnahmekörper 9 abgewandten Seite des Kühlkörpers 30 jeweils mit einer Mutter 32 fixiert sind.

Der Spannrahmen 25 ist aus einem nicht wärmeleitenden Material, insbesondere aus POM oder Polycarbonat ausgebildet. Er erlaubt somit eine Fixierung der Segmente 8b des Reaktionsgefäßaufnahmekörpers 9, wobei die einzelnen Elemente zwischen den Segmenten 8b und dem Kühlkörper 30 unter Spannung stehen, so dass in vertikaler Richtung ein guter Wärmeübergang zwischen den einzelnen Elementen gewährleistet ist. Da der Spannrahmen selbst schlacht wärmeleitend ist, wird die Wärmeübertragung zwischen zwei benachbarten Segmenten 8b gering gehalten. Zur weiteren Verminderung des Wärmeübergangs zwischen zwei benachbarten Segmenten können die mit den Segmenten 8b in Kontakt stehenden Flächen des Spannrahmens 25 mit schmalen Stegen versehen sein, so dass in den an die Stege angrenzenden Bereichen Luftspalte zwischen dem Spannrahmen 25 und den Segmenten 8b ausgebildet sind.

Bei dem in Fig. 11 gezeigte Ausführungsbeispiel sind zwischen zwei Reihen von Reaktionsgefäßhaltern 12 ist jeweils eine sogenannte Heat-Pipe 33 eingebaut. Eine solche Heat-Pipe wird bspw. von der Firma THERMACORE INTERNATIONAL, Inc., USA vertrieben. Sie besteht aus einem gasdichten Mantel, in dem sich lediglich eine geringe Menge Fluid befindet. In der Heat-Pipe besteht ein derart geringer Druck, dass sich das flüssige Fluid in einem Gleichgewichtszustand zwischen dem flüssigen und dem gasförmigen Aggregatszustand befindet und folglich an einem wärmeren Abschnitt der Heat-Pipe verdampft und an einem kühleren Abschnitt kondensiert. Hierdurch wird zwischen den einzelnen Abschnitten die Temperatur ausgeglichen. Als Fluid wird bspw. Wasser oder Freon verwendet.

Durch die Integration einer solchen Heat-Pipe in die Segmente 8b des Reaktionsgefäßaufnahmekörpers 9 wird ein Temperaturausgleich über das Segment 8b bewerkstelligt. Hierdurch wird sichergestellt, dass auf dem gesamten Segment 8b die gleiche Temperatur vorliegt.

Eine weitere Ausführungsform der erfindungsgemäßen Thermocyclervorrichtung 1 ist in Fig. 12 gezeigt. Diese Thermocyclervorrichtung 1 ist ähnlich wie die in Fig. 11 gezeigte ausgebildet, weshalb gleiche Teile mit gleichen Bezugszeichen bezeichnet sind.

Die Segmente 8c dieser Thermocyclervorrichtung 1 weisen jedoch keine Heat-Pipes auf. Anstelle von Heat-Pipes sind im Bereich unterhalb der Segmente 8c jeweils eine Temperaturausgleichsplatte 34 vorgesehen. Diese Temperaturausgleichsplatten 34 sind flächenförmige Elemente, deren Fläche der Grundfläche eines der Segmente 8c entspricht. Diese Temperaturausgleichsplatten 34 sind Hohlkörper mit einer geringen Menge an Fluid und arbeiten nach dem gleichen Funktionsprinzip wie die Heat-Pipes. Hiermit wird wiederum sichergestellt, dass es innerhalb eines Segmentes 8c keine Temperaturschwankungen gibt.

Die Temperaturausgleichsplatte kann jedoch auch aus sehr gut wärmeleitenden Materialen, wie z.B. Kupfer, ausgebildet sein. In eine solche Temperaturausgleichsplatte können zusätzliche Heiz- und/oder Kühlelemente, wie z.B. Heizfolien, Heizwendeln oder Peltierelemente, integriert sein. Die Heiz- und Kühlelemente unterstützen die Homogenität und erlauben schnellere Heiz- und/oder Kühlraten. Ein Peltierelement, das in der Regel keine gleichmäßige Temperaturverteilung aufweist, wird vorzugsweise mit einem flächigen Heizelement kombiniert.

Die Erfindung ist oben anhand von Ausführungsbeispielen mit 96 Ausnehmungen zum Aufnehmen einer Mikrotiterplatte mit 96 Reaktionsgefäßen beschrieben. Die Erfindung ist jedoch nicht auf diese Anzahl von Ausnehmungen beschränkt. So kann der Reaktionsgefäßaufnahmekörper bspw. auch 384 Ausnehmungen zum Aufnehmen einer entsprechenden Mikrotiterplatte besitzen. Hinsichtlich vorstehend im einzelnen nicht näher erläuterter Merkmale der Erfindung wird in übrigen ausdrücklich auf die Ansprüche und die Zeichnung verwiesen.

Bei den oben beschriebenen Ausführungsbeispielen wird eine Kühleinrichtung mit einem flüssigen Kühlmedium verwendet. Im Rahmen der Erfindung ist es auch möglich, anstelle eines flüssigen Kühlmediums auch ein gasförmiges Kühlmedium, insbesondere eine Luftkühlung zu verwenden.

Die oben beschriebenen Reaktionsgefäßaufnahmekörper sind aus einer Basisplatte mit etwa rohrförmigen Reaktionsgefäßhaltern ausgebildet. Im Rahmen der Erfindung ist es auch möglich, einen Metallblock zu verwenden, in dem Ausnehmungen zum Aufnehmen der Reaktionsgefäße der Mikrotiterplatte eingebracht sind.

### Bezugszeichenliste

- 1: Thermocydervorrichtung
- 2: Gehäuse
- 3: Bodenwandung
- 4: Seitenwandung
- 5: Zwischenwandung
- 5a: Sockel
- 6: Wärmetauscher
- 7: Peltierelement
- 8: Segment
- 8a: Segment in der Form eines Doppelkreuzes
- 8b: Segment
- 8c: Segment
- 9: Reaktionsgefäßaufnahmekörper
- 10: Segmentteil
- 11: Basisplatte
- 12: Reaktionsgefäßhalter
- 13: erste Steuereinrichtung
- 14: Kühlkreislauf
- 15: zweite Steuereinrichtung
- 16: zentrale Steuereinrichtung
- 17: Deckel
- 18: Heizelement
- 19: Schaltventil
- 20: Seitenkanten
- 21: Nut
- 22: Streben
- 23: Hakenelement
- 24: Steg
- 25: Spannrahmen
- 26: Längsstrebe
- 27: Querstrebe
- 28: Bohrung
- 29: Schraubbolzen
- 30: Kühlkörper
- 31: Wärmeleitfolie
- 32: Mutter
- 33: Heat-Pipe
- 34: Temperaturausgleichsplatte

## Patentansprüche

1. Vorrichtung zur Durchführung chemischer oder biologischer Reaktionen, mit einem Reaktionsgefäßaufnahmekörper (9) zum Aufnahmen einer Mikrotiterplatte mit mehreren Reaktionsgefäßen, wobei der Reaktionsgefäßaufnahmekörper (9) mehrere in einem regelmäßigen Raster angeordnete Ausnehmungen zur Aufnahme der jeweiligen Reaktionsgefäße aufweist,
einer Heizeinrichtung (7) zum Erhitzen des Reaktionsgefäßaufnahmekörpers (9), und
einer Kühleinrichtung (6) zum Kühlen des Reaktionsgefäßaufnahmekörpers (9),
wobei der Reaktionsgefäßaufnahmekörper (9) in mehrere Segmente (8) unterteilt ist, und
jedem Segment (8) eine Heizeinrichtung (7) zugeordnet ist, und die Heizeinrichtungen (7) unabhängig voneinander ansteuerbar sind,
**dadurch gekennzeichnet,**
**dass** die einzelnen Segmente (8) derart thermisch entkoppelt sind, dass auf zwei benachbarten Segmenten unterschiedliche Temperaturniveaus einstellbar sind und gehalten werden.

2. Vorrichtung nach Anspruch 1,
**dadurch gekennzeichnet,**
**dass** jedem Segment (8) des Reaktionsgefäßaufnahmekörpers (9) eine Kühleinrichtung (6) zugeordnet ist, wobei die Kühleinrichtungen (6) unabhängig voneinander ansteuerbar sind.

3. Vorrichtung nach Anspruch 1 oder 2,
**dadurch gekennzeichnet,**
**dass** die Segmente (8) des Reaktionsgefäßaufnahmekörpers (9) aus jeweils einer Basisplatte (11) mit einem oder mehreren 'rohrförmigen, dünnwandigen Reaktionsgefäßhaltern (12) ausgebildet sind, die einstückig mit der Basisplatte (11) ausgebildet sind.

4. Vorrichtung nach einem der Ansprüche 1 bis 3,
**dadurch gekennzeichnet,**
**dass** die einzelnen Segmente (8) dadurch thermisch entkoppelt sind, dass zwischen benachbarten Segmenten (8) ein Luftspalt ausgebildet ist.

5. Vorrichtung nach einem der Ansprüche 1 bis 3,
**dadurch gekennzeichnet,**
**dass** die einzelnen Segmente (8) dadurch thermisch entkoppelt sind, dass zwischen benachbarten Segmenten (8) ein Spalt ausgebildet ist, in dem ein thermischer Isolator eingebracht ist.

6. Vorrichtung nach einem der Ansprüche 1 bis 5,
**dadurch gekennzeichnet,**
**dass** die Heizeinrichtungen jeweils ein Peltierelement (7) aufweisen, wobei jeweils einem Segment (8) des Reaktionsgefäßaufnahmekörpers (9) ein Peltierelement (7) zugeordnet ist und die Peltierelemente (7) an die jeweiligen Segmente (8) thermisch gekoppelt sind.

7. Vorrichtung nach einem der Ansprüche 1 bis 6,
**dadurch gekennzeichnet,**
**dass** die Kühteinrichtungen ein Peltierelement (7) und/oder einen Wärmetauscher (6) umfassen, wobei jeweils einem Segment (8) des Reaktionsgefäßaufnahmekörpers (9) ein Peltierelement (7) und/oder ein Wärmetauscher (6) zugeordnet sind.

8. Vorrichtung nach Anspruch 7,
**dadurch gekennzeichnet,**
**dass** die Wärmetauscher (6) mit Kühlkanälen versehen sind, die von einem Fluid durchströmt werden können, wobei die Fluidströmung der einzelnen Wärmetauscher (6) unabhängig voneinander gesteuert werden kann.

9. Vorrichtung nach Anspruch 8,
**dadurch gekennzeichnet,**
**dass** das Fluid eine Kühlflüssigkeit, insbesondere Wasser, ist.

10. Vorrichtung nach einem der Ansprüche 1 bis 9,
**dadurch gekennzeichnet,**
**dass** der Reaktionsgefäßaufnahmekörper (9) in zumindest vier Segmente (8) unterteilt ist.

11. Vorrichtung nach einem der Ansprüche 1 bis 10,
**dadurch gekennzeichnet,**
**dass** die einzelnen Segmente (8) jeweils die gleiche Anzahl von Ausnehmungen aufweisen.

12. Vorrichtung nach einem der vorhergehenden Ansprüche,
**dadurch gekennzeichnet,**
**dass** die Segmente (8) an ihren Seitenkanten (20) nach unten weisende Hakenelemente (23) aufweisen, mit welchen sie auf Streben 22 lagern.

13. Vorrichtung nach einem der Ansprüche 1 bis 12,
**dadurch gekennzeichnet,**
**dass** jedem Segment (8) ein Temperatursensor zugeordnet ist, mit dem die Temperatur des jeweiligen Segmentes (8) erfaßt wird, wobei die Temperatur der Segmente (8) nach Maßgabe der von den einzelnen Sensoren erfaßten Temperaturen geregelt wird.

14. Vorrichtung nach einem der Ansprüche 1 bis 3,
**dadurch gekennzeichnet,**
**dass** jedem Segment (8b, 8c) zumindest ein Temperaturausgleichselement (33, 34) zugeordnet ist.

15. Vorrichtung nach einem der Ansprüche 1 bis 14,
**dadurch gekennzeichnet,**
**dass** sie eine Steuereinrichtung zum Ansteuern der Heizeinrichtung und der Kühleinrichtung aufweist, wobei
die Steuereinrichtung (15, 16) derart ausgebildet ist, dass die Kühleinrichtungen der einzelnen Segmente (8) individuell ansteuerbar sind.

16. Vorrichtung nach Anspruch 15,
**dadurch gekennzeichnet,**
**dass** die Steuereinrichtung (13, 15, 16) in einem Betriebsmodus nur einen Teil der Segmente ansteuert, wobei die Segmente (8) Seitenkanten (20) aufweisen, und
die zu einem angesteuerten Segment (8) an dessen Seitenkanten (20) benachbarten Segmente (8) nicht angesteuert werden.

17. Vorrichtung nach Anspruch 15 oder 16,
**dadurch gekennzeichnet,**
**dass** die Segmente in einem Betriebsmodus derart angesteuert werden, dass der Temperaturunterschied benachbarter Segmente (8) kleiner als eine vorbestimmte Temperaturdifferenz (ΔT) ist.

## Claims

1. Device for carrying out of chemical or biological reactions with a reaction vessel receiving element (9) for receiving a microtiter plate with several reaction vessels,
wherein the reaction receiving element (9) has several recesses arranged in a regular pattern to receive the respective reaction vessels,
a heating device (7) for heating the reaction vessel receiving element (9), and a cooling device (6) for cooling the reaction vessel receiving element (9),
wherein the reaction vessel receiving element (9) is divided into several segments (8), and
each segment (8) is assigned a heating device (7), wherein the heating device (7) may be actuated independently of one another,
**characterised in that**
the individual segments (8) are thermally decoupled in such a way that different temperature levels may be set and maintained in two adjacent segments.

2. Device according to claim 1,
**characterised in that**
each segment (8) of the reaction vessel receiving element (9) is assigned a cooling device (6), wherein the cooling devices (6) may be actuated independently of one another.

3. Device according to claim 1 or 2,
**characterised in that**
the segments (8) of the reaction vessel receiving element (9) are each comprised of a base plate (11) with one or more tubular, thin-walled reaction vessel holders (12), which form one piece together with the base plate (11).

4. Device according to any of claims 1 to 3,
**characterised in that**
the individual segments (8) are thermally decoupled by means of an air gap formed between adjacent segments (8).

5. Device according to any of claims 1 to 3,
**characterised in that**
the individual segments (8) are thermally decoupled by means of a gap, formed between adjacent segments (8), in which a thermal insulator is inserted.

6. Device according to any of claims 1 to 5,
**characterised in that**
each of the heating devices has a Peltier element (7), wherein in each case one segment (8) of the reaction vessel receiving element (9) is assigned a Peltier element (7), and the Peltier elements (7) are thermally coupled to the respective segments (8).

7. Device according to any of claims 1 to 6,
**characterised in that**
the cooling devices comprise a Peltier element (7) and/or a heat exchanger (6),
wherein in each case one segment (8) of the reaction vessel receiving element (9) is assigned a Peltier element (7) and/or a heat exchanger (6).

8. Device according to claim 7,
**characterised in that**
the heat exchanger (6) is provided with cooling ducts through which a fluid may flow,
wherein the fluidic flow of individual heat exchangers (6) may be controlled independently of one another.

9. Device according to claim 8,
**characterised in that**
that the fluid is a cooling fluid, in particular water.

10. Device according to any of claims 1 to 9,
**characterised in that**
the reaction vessel receiving element (9) is divided into at least four segments (8).

11. Device according to any of claims 1 to 10,
**characterised in that**
the individual segments (8) each have the same number of recesses.

12. Device according to any of the preceding claims,
**characterised in that**
on their side edges (20) the segments (8) have downwards-facing hook elements (23) by which they rest on ties 22.

13. Device according to any of claims 1 to 12,
**characterised in that**
each segment (8) is assigned a temperature sensor with which the temperature of the segment (8) concerned is sensed, with the temperature of the segment (8) being controlled on the basis of the temperatures sensed by the individual sensors.

14. Device according to any of claims 1 to 3,
**characterised in that**
each segment (8b, 8c) is assigned one or more temperature equalisation elements (33, 34).

15. Device according to any of claims 1 to 14,
**characterised in that**
it has a control unit to actuate the heating device and the cooling device, wherein the control unit (15, 16) is so designed that the cooling devices of the individual segments (8) may be actuated individually.

16. Device according to claim 15,
**characterised in that**
in one operating mode the control unit (13, 15, 16) actuates only a part of the segments, wherein the segments (8) have side edges (20), and the segments (8) adjoining the side edges (20) of an actuated segment (8) are not actuated.

17. Device according to claim 15 or 16,
**characterised in that**
in one operating mode the segments are so actuated that the temperature difference between adjacent segments (8) is less than a predetermined temperature difference (ΔT).

## Revendications

1. Appareil destiné à réaliser des réactions chimiques ou biologiques, comportant
un corps de réception de réacteurs (9) destiné à recevoir une plaque microtitre comportant plusieurs réacteurs, le corps de réception de réacteurs (9) comportant plusieurs creux disposés suivant une trame régulière et destiné à recevoir le réacteur correspondant,
un dispositif de chauffage (7) destiné à chauffer le corps de réception de réacteurs (9), et
un dispositif de refroidissement (6) destiné à refroidir le corps de réception de réacteurs (9),
le corps de réception de réacteurs (9) étant divisé en plusieurs segments (8), et
un dispositif de chauffage étant associé à chaque segment, et les dispositifs de chauffage (7) pouvant être commandés indépendamment les uns des autres,
**caractérisé en ce que** les segments individuels (8) sont découplés du point de vue thermique de telle sorte que des niveaux de température différents peuvent être ajustés et sont maintenus sur deux segments adjacents.

2. Appareil selon la revendication 1, **caractérisé en ce qu'**un dispositif de refroidissement (6) est associé à chaque segment (8) du corps de réception de réacteurs (9), les dispositifs de refroidissement (6) pouvant être commandés indépendamment les uns des autres.

3. Appareil selon la revendication 1 ou 2, **caractérisé en ce que** les segments (8) du corps de réception de réacteurs (9) se composent chacun d'une plaque de base (11) comportant un ou plusieurs supports de réacteur (12) de forme tubulaire et à parois minces qui sont conformés pour être d'une seule pièce avec la plaque de base (11).

4. Appareil selon l'une des revendications 1 à 3, **caractérisé en ce que** les segments individuels (8) sont découplés du point de vue thermique en ménageant un interstice entre des segments adjacents (8).

5. Appareil selon l'une des revendications 1 à 3, **caractérisé en ce que** les segments individuels (8) sont découplés du point de vue thermique en ménageant entre des segments adjacents une fente dans laquelle est introduit un isolateur thermique.

6. Appareil selon l'une des revendications 1 à 5, **caractérisé en ce que** chacun des dispositifs de chauffage comporte un élément à effet Peltier (7), un élément à effet Peltier (7) étant associé à chaque segment (8) du corps de réception de réacteurs (9) et les éléments à effet Peltier (7) étant couplés du point de vue thermique aux segments correspondants (8).

7. Appareil selon l'une des revendications 1 à 6, **caractérisé en ce que** les éléments de refroidissement comportent un élément à effet Peltier (7) et/ou un échangeur de chaleur (6), un élément à effet Peltier (7) et/ou un échangeur de chaleur (6) étant associés à chacun des segments (8) du corps de réception de réacteurs (9).

8. Appareil selon la revendication 7, **caractérisé en ce que** les échangeurs de chaleur (6) sont dotés de canaux de refroidissement qui peuvent être traversés par un fluide, l'écoulement de fluide à travers les échangeurs de chaleur individuels (6) pouvant être commandés indépendamment les uns des autres.

9. Appareil selon la revendication 8, **caractérisé en ce que** le fluide est un liquide de refroidissement, en particulier de l'eau.

10. Appareil selon l'une des revendications 1 à 9, **caractérisé en ce que** le corps de réception de réacteurs (9) est divisé en au moins quatre segments (8).

11. Appareil selon l'une des revendications 1 à 10, **caractérisé en ce que** chacun des segments individuels (8) comporte le même nombre de creux.

12. Appareil selon l'une des revendications précédentes, **caractérisé en ce que** les segments (8) comportent au niveau de leurs bords latéraux (20) des éléments d'accrochage (23) pointant vers le bas permettant de les placer sur des montants (22).

13. Appareil selon l'une des revendications 1 à 12, **caractérisé en ce qu'**il est associé à chaque segment (8) un capteur de température permettant de mesurer la température du segment correspondant (8), la température des segments (8) étant régulée conformément aux températures mesurées par les capteurs individuels.

14. Appareil selon l'une des revendications 1 à 3, **caractérisé en ce qu'**au moins un élément de compensation de température (33,34) est associé à chaque segment (8b, 8c).

15. Appareil selon l'une des revendications 1 à 14, **caractérisé en ce qu'**il comprend un dispositif de commande destiné à commander le dispositif de chauffage et le dispositif de refroidissement, le dispositif de commande (15, 16) étant conformé de telle sorte que les dispositifs de refroidissement des segments individuels (8) peuvent être commandés individuellement,

16. Appareil selon la revendication 15, **caractérisé en ce que** le dispositif de commande (13, 15, 16) commande dans un mode de fonctionnement seulement une partie des segments, les segments (8) comportant des bords latéraux (20), et les segments (8) adjacents à un segment commandé (8) au niveau de ses bords latéraux (20) n'étant pas commandés.

17. Appareil selon la revendication 15 ou 16, **caractérisé en ce que** les segments sont commandés dans un mode de fonctionnement de telle sorte que la différence de température entre des segments adjacents (8) est inférieure à une différence de température (ΔT) prédéterminée.
